# EUROPÄISCHE PATENTSCHRIFT

(11) **EP 0 044 578 B1**
(45) Veröffentlichungstag und Bekanntmachung des Hinweises auf die Patenterteilung: **27.12.1984**
(21) Anmeldenummer: 81200629.4
(22) Anmeldetag: 09.06.1981
(51) Int. Cl.: F02P 7/10

(54) **Zündverteileranordnung an Brennkraftmaschinen**
Distributor for combustion engines
Distributeur pour moteurs à combustion

(30) Priorität: 22.07.1980 DE 3027695
(43) Veröffentlichungstag der Anmeldung: 27.01.1982
(73) Patentinhaber: Dr.Ing.h.c. F. Porsche Aktiengesellschaft, 70435 Stuttgart (DE)
(72) Erfinder: Ampferer, Herbert, D-7120 Bietigheim-Bissingen (DE)

## Beschreibung

Die Erfindung betrifft eine Zündverteileranordnung an einer Brennkraftmaschine nach dem Oberbegriff des Anspruchs 1.

Bei einer aus DE-B 1 122767 bekannten, derartigen Zündverteileranordnung ist der Zahnriementrieb von der Kurbelwelle zur Nockenwelle von einem als Verbindungsteil zum Zündverteiler dienenden Gehäuse umgeben, das sich über die ganze Stirnseite der Brennkraftmaschine erstreckt und auch einen Lichtmaschinenantrieb umschliesst. Zur Kühlung des Zahnriemens wird in diesem Gehäuse durch das Gebläse der Lichtmaschine ein Luftstrom aufrecht erhalten, der über stirnseitige Gehäuseöffnungen austritt. Bei Montage des Zündverteilers muss zugleich das grossflächige Verschlussteil des Gehäuses in die Dichtungen des Konsolenteils eingesteckt werden, so dass wegen der unvermeidlichen Fertigungstoleranzen keine Gewähr dafür gegeben ist, dass der Verteilerläufer des Zündverteilers achsgleich und winkelgenau mit der Nockenwelle verbunden werden kann, wodurch sich Toleranzen bei der Einstellung des Zündzeitpunktes ergeben können.

Es ist die Aufgabe der Erfindung, eine Zündverteileranordnung zu schaffen, bei derderZündverteiler eine geringe Zündzeitpunkttoleranz aufweist und leicht auswechselbar an der Brennkraftmaschine befestigbar ist.

Erfindungsgemäss wird diese Aufgabe durch die kennzeichnenden Merkmale des Anspruchs 1 gelöst.

Wenn der Mitnehmer, der den Verteilerläufer mit der Nockenwelle kuppelt, eine stirnseitige Nut-Feder-Verbindung zum Zahnriemenrad der Nockenwelle hat und durch eine gemeinsame zentrische Schraube mit der Nockenwelle verschraubt ist, ist die exakte Winkelzuordnung zwischen dem Nockenwellenantrieb und dem Mitnehmer gewährleistet. Da zudem die Drehlage des Verteilerläufers zum Mitnehmer durch eine weitere Nut-Feder-Verbindung gesichert ist, ist der Zündverteiler zur Nockenwelle und deren Antriebsrad eindeutig festgelegt, so dass auch der Zündzeitpunkt in sehr engen Toleranzen einstellbar ist.

Weitere, die Erfindung ausgestaltende Merkmale sind in Anspruch 2 enthalten.

In der Zeichnung sind zwei Ausführungsformen der Erfindung dargestellt, die nachfolgend erläutert werden.

Es zeigt:
Fig. 1 einen Mittellängsschnitt durch eine erste Zündverteileranordnung,
Fig. 2 einen Mittellängsschnitt durch eine zweite Zündverteileranordnung,
Fig. 3 eine Ansicht in Richtung A der Fig. 1 und 2, wobei das Verschlussteil des Verbindungsteiles demontiert ist,
Fig. 4 einen Schnitt nach der Linie IV-IV der Fig. 2,
Fig. 5 einen Schnitt nach der Linie V-V der Fig.1,
Fig. 6 einen Schnitt nach der Linie VI-VI der Fig. 1 und
Fig. 7 einen Schnitt nach der Linie VII-VII der Fig. 2.

In dem in den Figuren 1, 2, 5 und 6 gezeigten Ausführungsbeispiel der Erfindung ist mit 1 ein Teil des Gehäuses einer nicht näher dargestellten Brennkraftmaschine und mit 2 eine Nockenwelle bezeichnet. Das antriebsseitige Ende 3 der Nokkenwelle 2 ist über Antriebsmittel mit der nicht gezeigten Kurbelwelle der Brennkraftmaschine verbunden, wobei die Antriebsmittel unter anderem einen Zahnriemen 4 und ein auf der Nockenwelle 2 durch einen Keil 5 drehfest angeordnetes Zahnriemenrad 6 umfassen. Ein die Antriebsmittel im Bereich des antriebsseitigen Endes 3 der Nockenwelle 2 abkapselnd übergreifendes Verbindungsteil ist mit 7 bezeichnet und besteht aus einem lösbar, z.B. durch Schrauben 8, am Gehäuse 1 der Brennkraftmaschine angeordnetes Konsolenteil 9 und ein mit dem Konsolenteil 9 lösbar, z.B. durch Schrauben 10 und Gewindeaugen 24, verbundenes Verschlussteil 11. Das Verbindungsteil ist als Gussteil oder Tiefziehteil ausgebildet und kann aus jedem beliebigen Material gefertigt sein.

Das Verschlussteil 11 weist eine Öffnung 12 auf, die von einem Verteilerläufer 13 eines an dem Verschlussteil 11 z.B. durch Schrauben 14 lösbar und mit der Nockenwelle 2 achsgleich angeordneten und die Öffnung 12 überdeckenden Zündverteilers 15 durchdrungen wird. Der Verteilerläufer 13 ist mit einem Mitnehmer 16 und der Mitnehmer 16 mit der Nockenwelle 2 drehfest verbunden ist. Der Mitnehmer 16 und das Zahnriemenrad 6 sind gemeinsam durch eine sich achsgleich mit der Nockenwelle 2 in diese erstreckende Schraube 17 axial gesichert. Der Mitnehmer 16 weist auf der dem Zahnriemenrad 6 zugewandten Stirnseite 18 eine radial verlaufende Nut 19 auf, in die der Keil 5 des Zahnriemenrades 6 zur Drehsicherung des Mitnehmers 16 gegenüber der Nockenwelle 2 eingreift, und auf der dem Zündverteiler 15 zugewandten Stirnseite 20 weist der Mitnehmer 16 eine quer zur Längsachse verlaufende Nut 21 auf, in die eine entsprechende Anformung 22 an der Stirnseite 23 des Verteilerläufers 13 eingreift. Die Nut 21 auf der dem Zündverteiler 15 zugewandten Stirnseite 20 des Mitnehmers 16 und die Anformung 22 an der Stirnseite 23 des Verteilerläufers 13 verlaufen zur Montageerleichterung um das selbe Mass aussenmittig. Der Mitnehmer 16 weist auf der dem Verteilerläufer 13 zugewandten Stirnseite 20 eine umlaufende Ausnehmung 25 und der Verteilerläufer 13 an seinem äusseren Umfang 26 eine umlaufende Nut 27 auf, in die eine entsprechende Erhebung 28 einer Abdichtkappe 29 eingreift und die sich unter Bildung einer Schmiertasche 30 in die Ausnehmung 25 des Mitnehmers 16 erstreckt, wobei ein Teil des äusseren Umfanges 31 der Abdichtkappe 29 am inneren Umfang 32 der Ausnehmung 25 dichtend zur Anlage gelangt.

In dem in den Figuren 2, 3, 4 und 7 dargestellten Ausführungsbeispiel der Erfindung werden für gleiche Teile wie im Ausführungsbeispiel der Erfindung nach den Figuren 1, 5 und 6 die gleichen Bezugszeichen verwendet, ohne die Beschreibung dieser Teile in der Beschreibung zum Ausführungsbeispiel der Erfindung der Figuren 2, 3, 4 und 7 zu wiederholen.

Der Mitnehmer 33 des Ausführungsbeispiels der Erfindung der Figuren 2, 3, 4 und 7 wird durch eine Buchse 34 und ein sich in diese teilweise erstreckendes, durch eine lösbare Verbindung, z.B. eine Schraube 35, mit der Buchse 34 verbundenes zylindrisches Verbindungsstück 36 gebildet. Der Mitnehmer 33 und das Zahnriemenrad 6 sind gemeinsam durch die sich achsgleich mit der Nockenwelle 2 in diese erstreckende Schraube 17 axial gesichert. Die Buchse 34 weist auf der dem Zahnriemenrad 6 zugewandten Stirnseite 37 eine radial verlaufende Nut 38 auf, in die der Keil 5 des Zahnriemenrades 6 zur Drehsicherung des Mitnehmers 33 gegenüber der Nockenwelle 2 eingreift, und das Verbindungsstück 36 weist auf der einem Zündverteiler 39 zugewandten Stirnseite 40 eine schräg zur Längsachse verlaufende, sich über einen Teil der Stirnseite 40 erstreckenden Nut 41 auf, in die eine Anformung 42 an der Stirnseite 43 eines Verteilerläufers 44 des Zündverteilers 39 eingreift.

## Patentansprüche

1. Zündverteileranordnung an einer Brennkraftmaschine, bei der der Zündverteiler (39) achsgleich mit einer Nockenwelle (2), von der er direkt über einen Mitnehmer (33) angetrieben wird, am antriebsseitigen Ende der Nockenwelle (2) angeordnet und über ein die Antriebsmittel (Zahnriemen 4, Zahnriemenrad 6) von der Kurbelwelle zur Nockenwelle (2) abkapselnd übergreifendes Verbindungsteil (7) am Gehäuse (1) der Brennkraftmaschine befestigt ist, wobei das Verbindungsteil (7) durch ein lösbar am Gehäuse (1) der Brennkraftmaschine angeordnetes Konsolenteil (9) und ein mit dem Konsolenteil (9) lösbar verbundenes Verschlussteil (11) gebildet wird, dadurch gekennzeichnet, dass der Mitnehmer (33) und das Zahnriemenrad (6) gemeinsam durch eine sich achsgleich mit der Nockenwelle (2) in diese erstreckende Schraube (17) axial gesichert sind und dass der Mitnehmer (33) auf der dem Zahnriemenrad (6) zugewandten Stirnseite (37) eine radial verlaufende Nut (38) aufweist, in die ein Keil (5) des Zahnriemenrads (6) zur Drehsicherung des Mitnehmers (16) gegenüber der Nockenwelle (2) eingreift und dass der separate Mitnehmer (33) auf der dem Zündverteiler (39) zugewandten Stirnseite (40) drehmomentübertragend mit dem Verteilerläufer (44) verbunden ist.

2. Zündverteileranordnung nach Anspruch 1, dadurch gekennzeichnet, dass der Mitnehmer (33) durch eine Buchse (34) und ein über eine Schraube (35) mit ihr verbundenes, zylindrisches Verbindungsstück (36) gebildet wird, wobei die Buchse (34) auf der dem Zahnriemenrad (6) zugewandten Stirnseite (37) eine radial verlaufende Nut (38) aufweist und das Verbindungsstück (36) auf der dem Zündverteiler (35) zugewandten Stirnseite (40) eine schräg zur Längsachse verlaufende, sich über einen Teil der Stirnseite (40) erstreckende Nut (41) aufweist.

## Claims

1. An ignition distributor arrangement on an internal combustion engine, in which the ignition distributor (39) is disposed on the driving end of the camshaft (2) coaxially with a camshaft (2), by which it is directly driven by way of an entrainment means (33), and is secured to the housing (1) of the internal combustion engine by way of a connexion member (7) which engages over the driving means (toothed belt 4, toothed belt wheel (6) in an enclosing manner from the crankshaft to the camshaft (2), the connexion member (7) being formed by a bracket member (9) detachably secured to the housing (1) of the internal combustion engine and a closure member (11) detachably connected to the bracket member (9), characterized in that the entrainment means (33) and the toothed belt wheel (6) are jointly secured axially by a bolt (17) which extends into the camshaft (2) coaxially therewith, and on its end face (37) towards the toothed belt wheel (6) the entrainment means (33) has a radially extending groove (38) into which a wedge (5) of the toothed belt wheel (6) engages in order to prevent the entrainment means (16) from rotating relative to the camshaft (2), and on its end face (40) towards the ignition distributor (39) the separate entrainment means (33) is connected to the distributor rotor (44) in a torque-transmitting manner.

2. An ignition distributor arrangement according to Claim 1, characterized in that the entrainment means (33) is formed by a sleeve (34) and a cylindrical connexion piece (36) connected to the said entrainment means (33) by way of a bolt (35), the sleeve (34) having, on its end face towards the toothed belt wheel (6), the radially extending groove (38) and the connexion member (36) having, on its end face (40) towards the ignition distributor (35), a groove (41) which is orientated obliquely to the longitudinal axis and which extends over part of the end face (40).

## Revendications

1. Mode d'installation du distributeur d'allumage sur un moteur à combustion interne, avec le distributeur disposé coaxialement à l'extrémité commandée de l'arbre à cames (2) et entraîné directement par celui-ci au moyen d'un entraîneur (33), fixé au carter (1) du moteur au moyen d'une pièce de liaison (7) cônstituée par un capot enrobant les organes de transmission (courroie crantée 4, roue dentée (6) du mouvement de rotation du vilebrequin audit arbre à cames (2), ledit capot se composant d'un élément support (9) fixé de manière démontable au carter (1) du moteur et d'un élément obturateur (11) réuni de manière démontable à l'élément support (9), caractérisé par le fait que l'entraîneur (33) et la roue dentée (6) sont fixés ensemble dans le sens axial au moyen d'une vis (17) qui s'engage coaxialement dans l'extrémité de l'arbre à cames (2), que dans son extrémité frontale (37) qui fait face à la roue dentée (6) l'entraîneur comporte une rainure (38) disposée radialement et dans laquelle s'engage une clavette (5) solidaire de la roue dentée (6), ce qui définit la position angulaire de l'entraîneur (16) par rapport à l'arbre à cames (2) et qu'à son extrémité frontale (40) qui fait face au distributeur d'allumage (39) l'entraîneur séparé (33) est accouplé positivement au rotor (44) du distributeur.

2. Mode d'installation du distributeur d'allumage selon la revendication 1, caractérisé par le fait que l'entraîneur (33) est constitué par une douille (34) et une pièce de liaison cylindrique (36) réunie à la douille par une vis (35), cette douille (34) comportant à son extrémité (37) qui fait face à la roue dentée (6) une rainure radiale (38) tandis que la pièce cylindrique de liaison (36) comporte, à son extrémité (40) qui fait face au distributeur d'allumage (35), une rainure (41) disposée obliquement par rapport à l'axe longitudinal et qui s'étend sur une partie de la face frontale de l'extrémité (40).
